# DEMANDE DE BREVET EUROPEEN

(11) **EP 2 428 128 A1**
(43) Date de publication de la demande: **14.03.2012**
(21) Numéro de dépôt: 11181143.6
(22) Date de dépôt: 13.09.2011
(51) Int. Cl.: A41D 19/00, D06F 93/00, G09F 3/00, G09F 3/02, G09F 3/10

(54) **Gant à dispositif de suivi d'efficacité et procédé pour suivre l'efficacité d'un gant**

(30) Priorité: 14.09.2010 FR 1057321
(71) Demandeur: Sperian Protection Europe, 93420 Villepinte (FR)
(72) Inventeur: Armand, Amandine, 38460 Crémieu (FR)
(74) Mandataire: Bertrand, Didier

(57) **Abrégé**

Ce gant (1) est caractérisé en ce qu'il comporte un dispositif (10) de suivi d'efficacité consistant en une étiquette comportant une pluralité de signes (11) modifiables à la main de manière que l'utilisateur puisse les modifier à échéances prédéterminées, de sorte qu'il suffit d'observer le gant (1) à un instant donné pour connaître le nombre d'échéances passées.

## Description

La présente invention concerne un gant professionnel, par exemple un gant anti-abrasion qui s'use au fur et à mesure de son utilisation, par exemple par suite de l'abrasion.

Le problème du suivi des gants découle directement de la crise et du souhait des professionnels de laver leurs gants alors que jusqu'à présent ils étaient considérés à usage unique. Les gants sont donc utilisés plus longtemps que précédemment et l'usure du gant augmente au fur et à mesure des lavages aboutissant à une diminution progressive des performances de protection jusqu'à un niveau potentiellement inférieur à celui marqué sur le gant.

L'employeur doit s'assurer de la conformité des équipements de protection industrielle et du maintien de leur état de conformité (définie par des normes selon le type de protection revendiquée). Or, l'usure des gants varie selon leur type d'utilisation et le temps d'utitisation.

En conséquence il appartient à chaque employeur de contrôler que les gants lavés sont bien conformes en établissant son propre "étalonnage". Les étiquettes de suivi des lavages permettent de mettre en place un tri individualisé de chaque référence de gants en fonction du poste utilisateur.

Il existe bien des gants à témoin d'usure mais ceux-ci entraînent une complication de la fabrication du gant et un accroissement de son prix. C'est par exemple le cas de la solution présentée par le document EP 1 637 049, sur lequel est basé le préambule de la revendication 1 annexée : il est prévu un indicateur visuel représentant automatiquement le temps écoulé parce qu'il se fonde sur un phénomène physique de dégradation avec le temps, que ce soit sous l'action de de la lumière ou d'agents chimiques ou de la chaleur.

En résumé, les professionnels ont besoin d'avoir une idée de la durée de vie des gants notamment pour savoir à partir de quel moment ils deviennent inutilisables, et cela selon une technique peu coûteuse, et le but de l'invention est de donner par un moyen simple une indication de cette durée de vie et de l'efficacité du gant.

Selon l'invention, le gant comporte un dispositif de suivi d'efficacité conforme à la revendication 1 annexée. Il consiste en une étiquette comportant une pluralité de signes modifiables à la main de manière que l'utilisateur puisse les modifier à échéances prédéterminées, ces échéances étant liées à l'utilisation du gant, de sorte qu'il suffit d'observer le gant à un instant donné, par exemple au moment où il n'est plus efficace, pour connaître le nombre d'échéances passées et avoir donc une indication de sa durée de vie et de son efficacité.

Selon l'invention, la détection du temps écoulé est grandement facilitée en ce qu'elle ne repose pas sur un phénomène physique compliqué mais simplement sur une intervention humaine volontaire qui fait modifier à la main la pluralité de signes dont est constitué l'indicateur visuel, à échéances prédéterminées, par exemple à chaque lavage. Cette mesure, si simple soit-elle, permet d'assurer le suivi d'efficacité demandé, à un coût naturellement bien inférieur à ce qu'exigerait la solution du document précité.

De la sorte, il est possible pour chaque employeur de contrôler que les gants lavés sont bien conformes en établissant son propre "étalonnage". Les étiquettes de suivi des lavages permettent de mettre en place un tri individualisé de chaque référence de gants en fonction du poste utilisateur.

Avantageusement, l'étiquette est une étiquette indépendante, par exemple sous forme d'une pièce textile, qui est apposée sur le gant à un endroit approprié, par exemple sur la manchette du gant, et fixée par des moyens tels que collage, soudure, couture, etc. L'étiquette peut éventuellement être imprimée de manière sensiblement indélébile sur le gant. Avantageusement, l'étiquette est une pièce textile.

Avantageusement, les signes peuvent être constitués de cases ou caractères à cocher, barrer, entourer, etc., à l'aide d'un marqueur, de préférence sensiblement indélébile. Par sensiblement indélébile, on entend que l'étiquette et les marquages doivent résister au temps et aux divers lavages que le gant doit subir pendant sa durée de service. Le nombre de signes pré-imprimés sur l'étiquette correspond au nombre maximum d'échéances que le gant rencontre généralement au long de son utilisation. En pratique, ce nombre peut être choisi assez petit, de sorte qu'il est facile de prévoir sur une étiquette de taille peu importante le nombre de signes suffisant pour suivre le produit. Avantageusement, ce nombre de signes est inférieur à 15.

Les échéances sont avantageusement choisies comme étant les lavages qui suivent chaque utilisation du gant pendant un temps réglementaire (par exemple une journée). Dans ce cas, il suffit à l'opérateur de cocher une case (si c'est le signe choisi) à chaque lavage. On s'est aperçu qu'en principe un nombre de 10 lavages est le grand maximum de ce que subira un gant dans son utilisation et on prévoit donc avantageusement une étiquette qui comporte 10 signes, par exemples 10 cases à cocher, qui peuvent de manière pratique être disposés sous forme de tableau.

L'étiquette peut aussi comporter en complément quelques lignes ou pictogrammes d'explication de l'usage de l'étiquette. Les signes eux-mêmes peuvent être en forme de pictogrammes rappelant le lavage, par exemple.

Ainsi, grâce à l'invention, il est possible de suivre par un simple coup d'oeil la durée de vie des gants industriels et de les comparer entre eux.

L'invention concerne aussi un procédé de suivi d'un gant industriel, selon lequel on prévoit sur le gant une étiquette comportant une pluralité de signes modifiables à la main, et selon lequel l'utilisateur du gant modifie un signe à échéances prédéterminées, de sorte qu'il suffit d'observer le gant à un instant donné, par exemple au moment où il n'est plus efficace, pour connaître, grâce au nombre de signes modifiés, le nombre d'échéances passées et avoir donc une indication de sa durée de vie.

D'autres caractéristiques et avantages de l'invention ressortiront de la description suivante d'un exemple de réalisation. Il sera fait référence aux dessins annexés sur lesquels :
La figure 1 est une vue schématique d'un gant muni du dispositif de suivi de l'invention,
La figure 2 est une vue de détail du dispositif de suivi de la figure 1.

On a représenté schématiquement sur la figure 1 un gant sur une partie duquel on a fixé par collage ou autre procédé de fixation une étiquette 10 comportant des indications graphiques. Ces indications consistent ici en un tableau de 10 cases 11 qui peuvent être cochées à la main, par exemple avec un stylo à bille, comme représenté en 12 à chaque opération de lavage pour en conserver la trace. Un texte 13 peut compléter le dispositif. On conçoit que les cases carrées peuvent être remplacées par d'autres formes, notamment un pictogramme rappelant le lavage, et leur nombre peut être différent.

## Revendications

1. Gant (1) qui comporte un dispositif (10) de suivi d'efficacité consistant en une étiquette comportant un indicateur visuel du temps écoulé, **caractérisé en ce que** cet indicateur consiste en une pluralité de signes (11) modifiables à la main de manière que l'utilisateur puisse les modifier à échéances prédéterminées, de sorte qu'il suffit d'observer le gant (1) à un instant donné pour connaître le nombre d'échéances passées.

2. Gant selon la revendication 1, **caractérisé en ce que** l'étiquette (10) est une étiquette indépendante qui est apposée et fixée sur le gant (1) à un endroit approprié.

3. Gant selon la revendication 2, **caractérisé en ce que** l'étiquette (10) est une pièce textile.

4. Gant selon la revendication 1, **caractérisé en ce que** l'étiquette (10) est imprimée sur le gant (1).

5. Gant selon l'une des revendications 1 à 4, **caractérisé en ce que** les signes (11) sont constitués de cases ou caractères à cocher, barrer, entourer, etc., à l'aide d'un marqueur.

6. Gant selon l'une des revendications 1 à 5, **caractérisé en ce que** le nombre de signes (11) sur l'étiquette (10) correspond au nombre maximum d'échéances que le gant (1) rencontre au long de son utilisation.

7. Gant selon la revendication 6, **caractérisé en ce que** le nombre de signes (11) est inférieur à 15.

8. Gant selon l'une des revendications 1 à 7, **caractérisé en ce que** les échéances sont choisies comme étant les lavages qui suivent chaque utilisation du gant (1) pendant un temps réglementaire.

9. Procédé de suivi d'un gant (1), selon lequel on prévoit sur le gant (1) une étiquette (10) comportant une pluralité de signes (11) modifiables à la main, et en ce que l'utilisateur du gant modifie un signe (11) à échéances prédéterminées, de sorte qu'il suffit d'observer le gant (1) à un instant donné pour connaître, grâce au nombre de signes (11) modifiés, le nombre d'échéances passées.
